# EUROPÄISCHE PATENTSCHRIFT

(11) **EP 0 257 293 B1**
(45) Veröffentlichungstag und Bekanntmachung des Hinweises auf die Patenterteilung: **29.04.1992**
(21) Anmeldenummer: 87110450.1
(22) Anmeldetag: 18.07.1987
(51) Int. Cl.: A63C 9/084

(54) **Sicherheitsskibindung**
Safety ski binding
Fixation de ski de sécurité

(30) Priorität: 12.08.1986 AT 2165/86
(43) Veröffentlichungstag der Anmeldung: 02.03.1988
(73) Patentinhaber: HTM Sport- und Freizeitgeräte Gesellschaft m.b.H., A-2320 Schwechat (AT)
(72) Erfinder: Freisinger, Henry, A-1210 Wien (AT); Erdei, Roland, A-2486 Pottendorf (DE)
(74) Vertreter: Szász, Tibor, Dipl.-Ing.

(56) Entgegenhaltungen:
- EP-A- 0 150 028
- FR-A- 2 501 052

## Beschreibung

Die Erfindung bezieht sich auf eine Sicherheitsskibindung, insbesondere Fersenhalter, nach dem Oberbegriff des Patentanspruches 1 oder 8.

Bei derartigen diagonalauslösenden Fersenhaltern ist der Sohlenhalter gegen rein horizontale Kräfte gesperrt und kann erst nach Erreichen einer vorbestimmten Höhenlage zusammen mit dem Lagerbock seitlich ausschwenken. Um zu vermeiden, daß der Fersenhalter beim Einsteigen, insbesondere in schwierigem Gelände, seitlich ausschwenkt und damit eine Verriegeln des Fersenhalters nur schwer möglish ist, ist bei einigen bekannten Fersenhaltern ein Sperrelement vorgesehen, das einerseits beim Schließen des Fersenhalters ein seitliches Ausschwenken des Lagerbocks verhindert und andererseits den Diagonalauslösevorgang nicht behindert.

Ein solcher Fersenhalter ist in der DE-OS 32 04 468 (FR-A-2 501 052) in den Fig.6 und 7 beschrieben. In der Einstiegslage greift der zweiarmige Hebel mit dem Sperrglied in übereinanderliegende Aussparungen von Schwenk- und Grundplatte und versperrt diese. In Fahrtstellung wird der Hebel über einen Ansatz, der seitlich hervorragt, durch die Seitenwand des Gehäuses entgegen der Wirkung einer Feder verschwenkt und dadurch das Sperrglied des Hebels aus den Aussparungen herausgehoben, so daß die Schwenkplatte sich wieder um die vertikale Hochachse verdrehen kann. Nachteilig ist hiebei, daß der Übergang von der ungesperrten in die gesperrte Stellung nur durch die Stellung des Gehäuses gesteuert wird, die nicht genau auf die tatsächliche Stellung des Fersenhalters, ob dieser verriegelt ist oder nicht, abstimmbar ist.

In der AT-PS 372.613 wird eine Bindung mit einer Rastschwinge geschützt, über die neben der vertikalen Auslösung auch die diagonale Auslösung gesteuert wird, wobei die Rastschwinge für letztere eine im wesentlichen V-förmige Steuerkurve aufweist, die mit einer skifesten federbeaufschlagten Wippe zusammenwirkt. Die Zusammenlegung zweier Funktionen, das ist die Überwachung der vertikalen wie auch der diagonalen Auslösung, auf einen Bauteil, hat sich als ungünstig erwiesen. Das Zusammenwirken der V-förmigen Steuerkurve mit der federbeaufschlagten Wippe übt eine zentrierende Kraft auf die Rastschwinge und über diese auf die Schwenkplatte aus, sie stellt jedoch keine Versperrung von Schwenk- und Grundplatte dar.

Die Erfindung hat sich die Aufgabe gestellt, einen Fersenhalter der eingangs genannten Art zu schaffen, der eine Zentrierung des Sohlenhalters beim Einsteigen in die Bindung auch in schwierigem Gelände bei dauernder seitlicher Belastung problemlos ermöglicht, ohne die Nachteile der oben angeführten Lösung zu besitzen.

Erreicht wird das gesetzte Ziel erfindungsgemäß durch die kennzeichnenden Merkmale des Anspruches 1 oder 8.

Durch die erfindungsgemäßen Maßnahmen nach Anspruch 1 ist bei geöffnetem Fersenhalter sichertgestellt, daß sich der Lagerbock in seiner Mittellage befindet und um seine Hochachse nicht ausschwenken kann. Da die Sperre bei geschlossenem Fersenhalter und bei in die Bindung eingesetztem Skischuh nicht wirksam ist, ist eine diagonale Auslösung in diesem Zustand jederzeit möglich. Durch die Steuerfläche an der Rastschwinge ist eine präzise Steuerung der Sperre mittels Hebel und Sperrglied gegeben. Beim Einsteigen in den Fersenhalter, genau in jener Stellung der Rastschwinge, bei der eine Verriegelung bereits sichergestellt ist - das ist die Stellung am Auslösepunkt -, betätigt die Steuerfläche der Rastschwinge den sich bis jetzt in Sperrstellung befindenden Hebel und bringt das Sperrglied aus der Grundplatte zum Ausrasten. Damit befindet sich das Sperrglied in jeder Stellung der Rastschwinge, in der diese die Rastnase untergreift, in einer ausgerasteten, ein seitliches Verschwenken des Lagerbocks freigebenden Lage. So wird die Diagonalauslösefunktion nicht behindert; beim Schließen des Fersenhalters hingegen wird ein seitliches Verschwenken des Lagerbocks verhindert, so daß auch in schwierigem Gelände ein unbeschwertes Einsteigen gesichert ist. Bei Öffnung des Fersenhalters erfolgt die Sperrung der Schwenkplatte erst nach Überschreiten des Auslösepunktes.

Durch die Merkmale des Anspruches 2 ist eine günstige Anpassung der Rastschwinge an die Steuerzone des Hebels und ein gutes Zusammenwirken von der Rastschwinge mit dem Hebel innerhalb des Elastizitätsbereiches des Fersenhalters gegeben.

Durch die Verwendung eines zweiarmigen Hebels nach den Merkmalen des Anspruches 3 können die Kraftübertragungsverhältnisse durch die Wahl der Arme je nach Bedart festgelegt werden.

Durch die Verwendung eines einarmigen Hebels nach den Merkmalen des Anspruches 4 kommt es zu einer Platzersparnis. Durch den Eingriff des Riegels unmittelbar im Bereich unterhalb der Steuerfläche der Rastschwinge erreicht man eine günstige Kraftübertragung. Außerdem erfolgt der Eingriff in einer von der Hochachse weit entfernten Position, was ein günstiges Moment bei der Verriegelung ergibt. Um dem sich entlang einer Kreisbahn bewegenden Riegel einen ungehinderten Eingriff in die Aussparungen von Schwenk- und Grundplatte zu gewährleisten, werden entweder die Aussparungen als in Skilängsrichtung verlaufende Schlitze gestaltet oder es gelangen die fakultativen Merkmale des Anspruches 4 zur Anwendung.

Durch die Merkmale des Anspruches 5 ergibt sich die Möglichkeit, das Sperrglied breit zu gestalten und damit eine stabilere Versperrung der Schwenkplatte mit der Grundplatte zu erreichen. Außerdem können die Toleranzbereiche größer gewählt werden.

Die Merkmale des Anspruches 6 ermöglichen ein dauerndes Verbleiben des Riegels innerhalb der Aussparungen von Schwenk- und Grundplatte und ein sicheres Eingreifen des Sperrgliedes in die Grundplatte.

Durch die Merkmale des Anspruches 7 ist ein exakt gefährtes Eingreifen des Sperrgliedes in die Aussparung der Grundplatte gewährleistet.

Durch die erfindungsgemäßen Maßnahmen nach Anspruch 8 ist der Riegel mit seinem Sperrglied an einer Feder befestigt. Dadurch erübrigt sich die Verwendung eines Hebels, einer gesonderten Achse und einer zusätzlichen Feder, was zu einer Gewichtseinsparung führt.

Nach den Merkmalen des Anspruches 9 ist eine vorteilhafte Befestigung der als Blattfeder gestalteten Feder an der Hochachse bzw. der Schwenkplatte erreicht, wobei die Feder an ihrem vorderen Ende den Riegel trägt.

Durch die Art der Einspannung der Feder in den Riegel nach den Merkmalen des Anspruches 10 nimmt die Feder in ihrem der Rastschwinge zugewandten Teil eine konvexe Biegung an, die eine günstige Steuerzone ergibt.

Nach den Markmalen des Anspruches 11 ist eine einfache Ausgestaltung des Riegels festgelegt.

Weitere Merkmale, Vorteile und Einzelheiten der Erfindung werden nun anhand der Zeichnung, die mehrere Ausführungsbeispiele darstellt, näher beschrieben.Es zeigen:
- Fig.1: erstes Ausführungsbeispiel eines erfindungsgemäßen Fersenhalters in einstiegsbereiter, geöffneter Stellung im Längsschnitt
- Fig.2: Fersenhalter analog Fig.1 am Auslösepunkt
- Fig.3: Fersenhalter analog Fig.1 in Fahrtstellung
- Fig.4: zweites Ausführungsbeispiel eines Fersenhalters in geöffneter Stellung
- Fig.5: Fersenhalter analog Fig.4 am Auslösepunkt
- Fig.6: Fersenhalter analog Fig.4 in Fahrstellung
- Fig.7: Draufsicht auf Grundplatte, Schwenkplatte, Lagerbock unter Weglassung der vorderen Wand mit Rastnase, und Hebel mit Riegel
- Fig.8: Grundplatte, Schwenkplatte, Lagerbock und Riegel nach einem Schnitt der Fig.7 entlang der Linie VIII-VIII mit Sperrglied in ausgerasteter Stellung
- Fig.9: drittes Ausführungsbeispiel eines Fersenhalters in geöffneter Stellung
- Fig.10: Riegel mit Federeinspannung in Darstellung analog Fig.8 mit Sperrglied in eingerasteter Sperrstellung

Das erste Ausführungsbeispiel nach den Fig.1 bis 3 stellt einen Fersenhalter einer Sicherheitsskibindung dar. Auf der Oberseite eines Ski 1 ist mittels nicht dargestellter Schrauben eine Führungsschiene 2 befestigt, auf welcher eine Grundplatte 3 in der Längsrichtung des Ski 1 verschiebbar geführt und in an sich bekannter Weise zur Anpassung der Bindung an unterschiedlich lange Skischuhe in der jeweils gewünschten Lage verrastbar ist. Die Grundplatte 3 ist gegen die Kraft einer nicht dargestellten Schubfeder auf der Führungsschiene 2 verschiebbar, wobei die Schubfeder auf der einen Seite skifest und auf der anderen Seite an der Grundplatte 3 in an sich bekannter Weise abgestützt ist.

In der Grundplatte 3 ist eine als ein Drehzapfen ausgebildete Hochachse 4 vernietet, um welche eine Schwenkplatte 6 in der horizontalen Ebene, vorzugsweise gegen die Kraft einer Rückholfeder 5, verschwenkbar gelagert ist. Die Grundplatte 3 besitzt an ihrem vorderen, dem Skischuh zugewandten Ende eine Aufbiegung 3a, die eine Steuerbahn fér eine seitliche Auslösung trägt. Die Schwenkplatte 6 wird von einer Abkröpfung 3b der Grundplatte 3 an einer Bewegung in vertikaler Richtung gehindert.

Mit der Schwenkplatte 6 fest verbunden ist ein Lagerbock 7, der an seiner vorderen Wand eine Rastnase 8 trägt. In seinem hinteren, der Grundplatte 3 benachbarten Bereich trägt der Lagerbock 7 eine quer zur Skilängsachse und parellel zur Oberseite des Ski 1 verlaufende Querachse 9, an der ein Sohlenhalter 10, der an seinem vorderen Ende einen Sohlenniederhalter 10a und einen Trittsporn 10b trägt, schwenkbar gelagert ist. In der vorderen Wand des Sohlenhalters 10 ist eine nach unten hin offene, im Querschnitt rechteckige Nut 10c ausgespart, in der eine Rolle 11 auf einer Achse gelagert ist, welche Rolle 11 als Rastelement der Steuerbahn an der Aufbiegung 3a der Grundplatte 3 zugeordnet ist. Der Sohlenhalter 10 trägt in seinem oberen Bereich eine Schwenkachse 12, die parallel zur Querachse 9 verläuft, an der eine Rastschwinge 13 angelenkt ist, welche sich im wesentlichen nach unten erstreckt und an ihrem unteren Ende einen Rastvorsprung 13a aufweist, welcher in der Fahrtstellung des Fersenhalters nach Fig.3 die am Lagerbock 7 ausgebildete Rastnase 8 untergreift. Die zur Skioberfläche hin weisende Fläche der Rastschwinge 13 weist eine Steuerfläche 13b auf.

Auf der Querachse 9 des Sohlenhalters 10 ist weiters ein, in Draufsicht betrachtet, etwa U-förmiges Federgehäuse 14 ebenfalls schwenkbar gelagert, welches in seinen Seitenwänden 14a Längsschlitze 14b aufweist, die eine Führung für einen Schieber 15 bilden. Der Schieber 15 ist von einer Auslösefeder 16 beaufschlagt, deren anderes Ende an einem Federwiderlager 17 abgestützt ist, das mittels einer drehbar im Federgehäuse 14 gelagerten Schraube 18 in der Achsrichtung der Auslösefeder 16 verstellbar ist.

In der Rastschwinge 13 ist zur Aufnahme des Schiebers 15 eine Rastpfanne 13c ausgebildet, in welche dieser in der Fahrstellung durch die Auslösefeder 16 gedrückt wird. Im Anschluß an die Rastpfanne 13c ist an der Rastschwinge 13 eine Freistellung 13d vorgesehen, in welche der Schieber 15 während des Betätigens eines Auslösehebels 19 in noch zu beschreibender Weise einrastet.

Der Auslösehebel 19 übergreift den Sohlenhalter 19 auch seitlich und ist an der am Sohlenhalter 10 angeordneten Schwenkachse 12 gelagert, an welcher auch die Rastschwinge 13 angelenkt ist. Ein am Auslösehebel 19 parallel zur Schwenkachse 12 befestigter Bolzen 20 durchsetzt sowohl den Sohlenhalter 10 (in nicht dargestellten Langlöchern) als auch die Seitenwände 14a des Federgehäuses 14 in Langlöchern 14c und ist dort gleitbeweglich geführt.

Die mit der Rastschwinge 13 zusammenwirkende Rastnase 8 bildet, von der Skioberseite aus betrachtet, eine Rastfläche 8a, welche in der Fahrtstellung des Fersenhalters vom Rastvorsprung 13a der Rastschwinge 13 untergriffen wird. Die Ausdehnung der Rastfläche 8a stellt den Elastizitätsbereich des Fersenhalters dar, wobei am Ende des Elastizitätsbereiches der Auslösepunkt 8b liegt.

Diese Ausbildung ist für sich bekannt und bildet nicht den Gegenstand der Erfindung.

In der Schwenkplatte 6 befindet sich eine Aussparung 6a, in der quer zur Skilängsrichtung eine Achse 21 verläuft, an der ein zweiarmiger Hebel 22 angelenkt ist, dessen nach hinten weisender Arm 22a ein nach unten gerichtetes Sperrglied 23 trägt und dessen nach vorne weisender Arm 22b an seiner Oberseite eine in Form einer Nocke ausgebildete Steuerzone 24 aufweist, die bei geschlossenem Fersenhalter an der Steuerfläche 13b der Rastschwinge 13 zu liegen kommt. Die Grundplatte 3 trägt in ihrem der Hochachse 4 benachbarten Teil eine Aussparung 3c, die zum Eingriff für das Sperrglied 23 bestimmt ist. Durch eine Feder 25, die auf der Achse 21 gelagert ist, wird der Hebel 22 im Uhrzeigersinn, das ist in Sperrichtung, beaufschlagt. Der Hebel 22 stellt das Sperrelement zur Verhinderung des seitlichen Verschwenkens des Sohlenhalters 10 bzw. des Lagerbocks 7 um die Hochachse 4 beim Einsteigen in den Fersenhalter in schwierigem Gelände dar.

Im geöffneten Zustand des Fersenhalters nach Fig.1 ist das Sperrglied 23 in der Grundplatte 3 eingerastet, d.h. daß Schwenk- und Grundplatte 6,3 miteinander versperrt sind. Beim Einsteigen in den Fersenhalter wird der Sohlenhalter 10 nach unten bewegt, wobei der Rastvorsprung 13a der Rastschwinge 13 entlang der Rastnase 8 hinuntergleitet und dabei gegen die Kraft der Auslösefeder 16 zurückgeschoben wird, bis er den Auslösepunkt 8b erreicht. Am Auslösepunkt 8b beaufschlagt die Steuerfläche 13b der Rastschwinge 13 die als Nocke ausgebildete Steuerzone 24 des Hebels 22 derart, daß das Sperrglied 23 aus der Grundplatte 3 ausrastet (Fig.2) Somit wird erst beim Überschreiten des Auslösepunktes 8b, wenn sichergestellt ist, daß der Fersenhalter schließt, die Versperrung zwischen Schwenk- und Grundplatte 6,3 freigegeben. Das bewirk, daß beim Einsteigen in den geöffneten Fersenhalter, auch bei dauernder seitlicher Belastung, keine Verschwenkung des Sohlenhalters 10 stattfinden kann.

Wirkt bei geschlossenem Fersenhalter nach Fig.3 auf den Sohlenhalter 10 in vertikaler Richtung eine Kraft nach oben, so schwenkt der Sohlenhalter 10 um seine Querachse 9 hoch. Während dieser Schwenkbewegung gleitet die Rastschwinge 13 mit ihrem Rastvorsprung 13a entlang der Rastfläche 8a und drückt den Schieber 15 gegen die Kraft der Auslösefeder 16 in den Längsschlitzen 14b des Federgehäuses 14 zurück. Bei der Schwenkbewegung des Sohlenhalters 10 wird auch das Federgehäuse 14 um die Querachse 9 in gleicher Weise mitverschwenkt, so daß die Rastschwinge 13 unter der Wirkung der Auslösefeder 16 verbleibt. Sobald der Rastvorsprung 13a der Rastschwinge 13 den am Ende der Rastfläche 8a liegenden Auslösepunkt 8b überschritten hat, was einem Überschreiten des Elastizitätsbereiches gleichkommt, schwenkt der Sohlenhalter 10 unterstützt von einer nicht dargestellten Öffnungsfeder in seine Offenstellung. Hiebei kann sich die Auslösefeder 16 entspannen bis der Schieber 15 an den der Rastschwinge 13 zugewandten Endbereichen der Längsschlitze 14b des Federgehäuses 14 anschlägt. Der Fersenhalter befindet sich nun wieder in seiner einstiegsbereiten Lage nach Fig.1.

Bei geschlossenem Fersenhalter nach Fig.3 wird der Hebel 22 durch die Steuerfläche 13b der Rastschwinge 13 so beaufschalgt, daß sich das Sperrglied 23 oberhalb der Grundplatte 3 befindet. Die Schwenkplatte 6 kann sich relativ zur Grundplatte 3 ungehindert bewegen und der Fersenhalter kann in vertikaler als auch in "diagonaler" Richtung auslösen. Solange sich der Fersenhalter im Elastizitätsbereich befindet, d.h. solange sich der Rastvorsprung 13a der Rastschwinge 13 auf der Rastfläche 8a bewegt, gilt diese Bedingung für das Sperrglied 23. Bei einer vertikalen Auslösung kann von dem Moment an, da sich der Rastvorspring 13a der Rastschwinge 13 am Auslösepunkt 8b befindet, das Sperrglied 23 in die Aussparung 3c der Grundplatte 3 eingreifen. Bei einer "diagonalen" Auslösung, d.h. wenn bei der Öffnung des Fersenhalters der Sohlenhalter 10 auch horizontal verschwenkt ist, kommt es erst nach Freigabe des Schuhs, nachdem der Sohlenhalter 10 aufgrund der Rückholfeder 5 in seine unverschwenkte Ausgangslage zurückgekehrt ist, zum Einrasten des Sperrgliedes 23 und damit zur Verriegelung von Schwenk- und Grundplatte 6,3.

Bei der willkürlichen Öffnung des Fersenhalters von Hand aus wird der Auslösehebel 19 in Richtung des in Fig.3 eingezeichneten Pfeiles Pf hochgeschwenkt. Durch den dabei nach oben mitverschwenkten Bolzen 20 wird das Federgehäuse 14 um die Querachse 9 verschwenkt, wobei der Schieber 15 gegen die Kraft der Auslösefeder 16 aus der Rastpfanne 13c der Rastschwinge 13 freikommt und die Auslösefeder 16 sich entspannen kann. Nach Loslassen des Auslösehebels 19 verbleibt der Schieber 15 in der an die Rastpfanne 13c anschließenden Freistellung 13d der Rastschwinge 13. Bei der Aufwärtsbewegung des Sohlenhalters 10 unter Wirkung der Öffnungsfeder gleitet die Rastschwinge 13, die nun nicht mehr federbelastet ist, an der Rastnase 8 des Lagerbocks 7 nach oben. Die Regenerierung des von Hand aus geöffneten Fersenhalters in die einstiegsbereite Lage, die darin besteht, den Schieber 15 aus der Freistellung 13d der Rastschwinge 13 wieder in die Rastpfanne 13c rückzuführen, erfolgt in bekannter Weise durch eine geeignete Feder, die nicht dargestellt wird, da unwesentlich für die vorliegende Erfindung.

Die zweite Ausführungsform nach den Fig.4 bis 8 unterscheidet sich von der ersten durch die Ausgestaltung des Hebels 22ʹ mit dem Sperrglied 23ʹ. Der einarmig ausgeführte Hebel 22ʹ ist an der Achse 21 angelenkt und erstreckt sich nach vorne, wobei sein Endbereich an der Oberseite als Steuerzone 24ʹ ausgebildet ist. An seinem vorderen Ende trägt der Hebel 22ʹ einen Riegel 26, der das Sperrglied 23ʹ beinhaltet. Der Riegel 26 weist in Vorderansicht die Form eines umgekehrten T auf (Fig.8). Sein Längsbalken 26a tritt durch die Aussparungen 6ʹa,3ʹc von Schwenk- un Grundplatte 6ʹ,3ʹ hindurch und ist bogenförmig entsprechend dem Drehpunkt des Hebels 22ʹ um die Achse 21 geformt. Die Aussparung 3ʹc der Grundplatte 3ʹ ist kreisbogenförmig mit der Hochachse 4 als Zentrum gestaltet, da der Riegel 26 immer in Eingriff mit der Grundplatte 3ʹ ist, wobei ihre Breite durch den maximalen Schwenkwinkel der Schwenkplatte 6ʹ gegeben ist. Der Querbalken des Riegels 26 ist als Sperrglied 23ʹ wirksam, das für den Eingriff in die Aussparung 3ʹc der Grundplatte 3ʹ bei geöffnetem Fersenhalter bestimmt ist und deshalb kreisbogenförmig entsprechend der Aussparung 3ʹc gestaltet sein muß. Durch die Feder 25ʹ wird der Hebel 22ʹ nach oben, das ist in Sperrichtung, beaufschlagt. Die Steuerzone 24ʹ des Hebels 22ʹ und die Steuerfläche 13ʹb der Rastschwinge 13ʹ sind so aufeinander abgestimmt, daß sich der Hebel 22ʹ, solange sich der Fersenhalter im Elastiztätsbereich befindet, nicht bewegt, was aus Platzgründen erforderlich ist.

Bei der dritten Ausführungsform nach den Fig.9 und 10 ist der Riegel 26ʺ mit seinem Sperrglied 23ʺ an einer als Blattfeder ausgestalteten Feder 25ʺ befestigt, die im Bereich der Hochachse 4 in einer Ausnehmung 6ʺb der Schwenkplatte 6ʺ gehalten ist. Zur Befestigung des Riegels 26ʺ ist der freie Endbereich der Feder 25ʺ über das obere Ende des Riegels 26ʺ nach hinten gebogen und das gabelförmig gestaltete Ende der Feder 25ʺ in den Schlitzen 26ʺb des Riegels 26ʺ verankert. Durch diese Art der Befestigung erreicht man auf einfache Weise zugleich die Ausformung der Steuerzone 24ʺ. Durch die Verwendung einer Feder 25ʺ statt eines starren Hebelarmes kann die Form des Riegels 26ʺ vereinfacht und damit gerade ausgebildet sein. Die Feder 25ʺ hat eine derartige Vorspannung, daß sie den Riegel 26ʺ nach oben, das ist in Sperrichtung, beaufschlagt.

Die Erfindung ist auf die dargestellten Ausführungsbeispiele nicht eingeschränkt. Es sind weitere Abwandlungen denkbar, ohne den Rahmen des Schutzumfanges zu verlassen. So ist es durchaus möglich, die Beaufschlagung des zweiarmigen Hebels durch eine Blattfeder zu verwirkliche, die im Bereich der Hochachse befestigt ist und den nach hinten weisenden Arm des Hebels von oben beaufschlagt. Bei der dritten Ausführungsform ist es möglich, statt einer breiten Blattfeder mit gabelförmig gestaltetem Endbereich zwei schmale Blattfedern zu verwenden, die in den Schlitzen des Riegels verankert werden.

## Patentansprüche

1. Sicherheitsskibindung, insbesondere Fersenhalter, die bzw. der einen auf einem Grundkörper, welcher aus einer Schwenkplatte (6) und einem damit fest verbundenen Lagerbock (7) besteht, um eine Querachse (9) hochschwenkbar gelagerten Sohlenhalter (10) aufweist, mit einer durch eine Auslösefeder (16) belasteten und mit einer lagerbockfesten Rastnase (8) zusammenwirkenden Rastschwinge (13), die gegen ein Verschwenken des Sohlenhalters (10) in vertikaler Richtung wirkt, wobei der Grundkörper in einer zur Bewegungsebene des Sohlenhaltes (10) etwa im rechten Winkel stehenden Ebene an einer Grundplatte (3) um eine als Drehzapfen ausgebildete Hochachse (4) verschwenkbar angeordnet und ebenfalls verrastbar ist, indem am Sohlenhalter (10) ein Rastelement (11) ausgebildet ist, das in eine an der Grundplatte (3) angeordnete kurvenbahnförmige Steuerbahn (3a) zur Steuerung des seitlichen Ahslösens zwischen Grundplatte (3) und Sohlenhalter (10) eingreift, mit einem mittelbar oder unmittelbar auf die Rastschwinge (13) wirkenden Auslösehebel (19) zur willkürlichen Auslösung des Fersenhalters, wobei eine ein Sperrglied (23) und dessen Aufnahmestelle aufweisende Sperre das Verschwenken des Grundkörpers bei offenem Sohlenhalter (10) verhindert, welches Sperrglied (23) an einem Hebel (22) vorgesehen ist, welcher von einer Feder (25) in Sperrichtung beaufschlagt und um eine parallel zur Querachse (9) verlaufende Achse (21) schwenkbar angeordnet ist, und wobei die Aufnahmestelle für dieses Sperrglied (23) durch mindestens eine Aussparung (3c) der Grundplatte (3) gebildet ist, welches Sperrglied (23) gegebenenfalls auch eine Aussparung (6a) in der Schwenkplatte (6) durchsetzt, welche oberhalb der Aussparung (3c) der Grundplatte (3) liegt, dadurch gekennzeichnet, daß die Rastschwinge (13) eine den Hebel (22) im Bereich einer Steuerzone (24) betätigende Steuerfläche (13b) aufweist, wobei der Hebel (22) in jeder Stellung der Rastschwinge (13), in der diese die Rastnase (8) untergreift, in einer ausgerasteten, ein seitliches Ausschwenken des Lagerbocks (7) gegenüber der Grundplatte (3) freigebenden, Lage gehalten ist.

2. Fersenhalter nach Anspruch 1, dadurch gekennzeichnet, daß die Steuerfläche (13b) auf der zur Schwenkplatte (6) weisenden Fläche der Rastschwinge (13) als konkave Fläche ausgebildet ist.

3. Fersenhalter nach Anspruch 1 und 2, dadurch gekennzeichnet, daß der Hebel (22) zweiarmig ausgebildet mit seiner Achse (21) im vorderen Teil der Schwenkplatte (6) liegt, wobei sein nach hinten weisender Arm (22a) das Sperrglied (23) trägt und an der Oberseite seines nach vorne weisenden Armes (22b) die in Form einer Nocke ausgebildete Steuerzone (24) vorgesehen ist, die im Bereich unterhalb der Steurfläche (13b) der Rastschwinge (13) zu liegen kommt.

4. Fersenhalter nach Anspruch 1 und 2, dadurch gekennzeichnet, daß der Hebel (22ʹ) einarmig ausgebildet ist, wobei der freie Endbereich des Armes in der geschlossenen Lage des Fersenhalters unterhalb der Steuerfläche (13ʹb) der Rastschwinge (13ʹ) liegt und an seiner der Rastschwinge (13ʹ) zugewandten Fläche die konvex ausgestaltete Steuerzone (24ʹ) aufweist, und daß der freie Endbereich einen zur Grundplatte (3ʹ) hin weisdenden Riegel (26) trägt, der das Sperrglied (23ʹ) beinhaltet, welcher Riegel (26) gegebenenfalls in Seitenansicht eine Krümmung mit der Achse (21) des Hebels (22ʹ) als Mittelpunkt aufweist (Fig.4 bis 6)

5. Fersenhalter nach Anspruch 4, dadurch gekennzeichnet, daß der Riegel (26) in Vorderansicht die Form eines umgekehrten T aufweist, wobei der Längsbalken (26a) in seiner Längsabmessung die Stärke von Grund- und Schwenkplatte (3ʹ,6ʹ) überragt und in jeder Stellung des Fersenhalters in Eingriff mit Grund- und Schwenkplatte (3ʹ,6ʹ) ist, und daß die Höhe des Querbalkens, der als Sperrglied (23ʹ) wirksam ist, im wesentlichen der Stärke der Grundplatte (3ʹ) entspricht. (Fig.8)

6. Fersenhalter nach Anspruch 1 und 5, dadurch gekennzeichnet, daß die Aussparung (6ʹa) der Schwenkplatte (6ʹ) etwa die Querabmessung des Längsbalkens (26a) des Riegels (26) für den Durchtritt durch die Schwenkplatte (6ʹ) hat, daß die Aussparung (3ʹc) der Grundplatte (3ʹ) kreisbogenförmig, die maximale Verschwenkung des Riegels (26) mit der Schwenkplatte (6ʹ) ermöglichend, gestaltet ist, und daß der als Sperrglied (23ʹ) gestaltete Querbalken des Riegels (26) zur Versperrung von Schwenk- und Grundplatte (3ʹ,6ʹ) eine mit der kreisbogen förmigen Aussparung (3ʹc) der Grundplatte (3ʹ) korrespondierende Krümmung aufweist. (Fig.7)

7. Fersenhalter nach Anspruch 5 und 6, dadurch gekennzeichnet, daß das Sperrglied an seinen oben liegenden Kanten und die Aussparung der Grundplatte an ihren unten liegenden Kanten Fasen aufweisen.

8. Sicherheitsskibindung, insbesondere Fersenhalter, die bzw. der einen auf einem Grundkörper, welcher aus einer Schwenkplatte (6ʺ) und einem damit fest verbundenen Lagerbock (7) besteht, um eine Querachse (9) hochschwenkbar gelagerten Sohlenhalter (10) aufweist, mit einer durch eine Auslösefeder (16) belasteten und mit einer lagerbockfesten Rastnase (8) zusammenwirkenden Rastschwinge (13ʺ), die gegen ein Verschwenken des Sohlenhalters (10) in vertikaler Richtung wirkt, wobei der Grundkörper in einer zur Bewegungsebene des Sohlenhalters (10) etwa im rechten Winkel stehenden Ebene an einer Grundplatte (3ʺ) um eine als Drehzapfen ausgebildete Hochachse (4) verschwenkbar angeordnet und ebenfalls verrastbar ist, indem am Sohlenhalter (10) ein Rastelement ausgebildet ist, das in eine an der Grundplatte (3ʺ) angeordnete kurvenbahnförmige Steuerbahn zur Steuerung des seitlichen Auslösens zwischen Grundplatte (3ʺ) und Sohlenhalter (10) eingreift, mit einem mittelbar oder unmittelbar auf die Rastschwinge (13ʺ) wirkenden Auslösehebel (19) zur willkürlichen Auslösung der Fersenhalters, wobei eine ein von einer Feder (25ʺ) in Sperrichtung beaufschlagtes Sperrglied (23ʺ) und dessen Aufnahmestelle aufweisende Sperre das Verschwenken des Grundkörpers bei offenem Sohlenhalter (10) verhindert, und wobei die Aufnahmestelle für dieses Sperrglied (23ʺ) durch mindestens eine Aussparung (3cʺ) der Grundplatte (3ʺ) gebildet ist, welches Sperrglied (23ʺ) gegebenenfalls auch eine Aussparung (6aʺ) in der Schwenkplatte (6ʺ) durchsetzt, welche oberhalb der Aussparung (3cʺ) der Grundplatte (3ʺ) liegt, dadurch gekennzeichnet, daß die das Sperrglied (23ʺ) beaufschlagende Feder (25ʺ) vorzugsweise eine Blattfeder ist, daß diese Feder (25ʺ) gleichzeitig als Halteglied für das Sperrglied (23ʺ) ausgebildet ist, und daß die Rastschwinge (13ʺ) eine die Feder (25ʺ) im Bereich einer Steuerzone (24ʺ) betätigende Steuerfläche (13ʺb) aufweist, wobei die Feder (25ʺ) in jeder Stellung der Rastschwinge (13ʺ), in der diese die Rastnase (8) untergreift, in einer ausgerasteten, ein seitliches Ausschwenken des Lagerbocks (7) gegenüber der Grundplatte (3ʺ) freigebenden, Lage gehalten ist (Fig.9).

9. Fersenhalter nach Anspruch 8, dadurch gekennzeichnet, daß die als Blattfeder gestaltete Feder (25ʺ) mit ihrem hinteren Ende im Bereich der Hochachse (4) an bzw. in der Schwenkplatte (6ʺ) befestigt ist und an ihrem vorderen Ende einen Riegel (26ʺ) trägt, an dem das Sperrglied (23ʺ) vorgesehen ist (Fig.9).

10. Fersenhalter nach Anspruch 9, dadurch gekennzeichnet, daß die als Blattfeder gestaltete Feder (25ʺ) an ihrem freien Endbereich gabelförmig ausgebildet und nach hinten gebogen ist, und daß dieser freie Endbereich der Feder (25ʺ) das obere Ende des Riegels (26ʺ) umgreift, wobei die Gabelzinken der Feder (25ʺ) in Schlitzen (26ʺb) des Riegels (26ʺ) verankert sind (Fig.9 und 10).

11. Fersenhalter nach Anspruch 9, dadurch gekennzeichnet, daß der Riegel (26ʺ) einen gerade verlaufenden Längsbalken (26ʺa) aufweist, welcher relativ zur Schwenkplatte (6ʺ) im wesentlichen in einer Vertikalebene bewegbar ist (Fig.9 und 10).

## Claims

1. A safety ski binding, particularly a heel clamp assembly, comprising a sole clamp (10) mounted for pivoting upwards about a transverse axle pin (9) on a mounting body consisting of a swivel plate (6) and a bearing block (7) fixedly connected thereto, a detent arm (13) biased by a release spring (16) and cooperating with a detent nose (8) provided at a fixed position on said bearing block, said detent arm acting to prevent said sole clamp (10) from pivoting in the vertical direction, said mounting body being mounted on an upright axle pin (4) provided on a base plate (3) and acting as a journal, for pivoting in a plane extending extending at approximately right angles to the pivoting plane of said sole clamp (10), said mounting body being likewise lockable by virtue of said sole clamp (10) being formed with a detent element (11) engaged in a curved cam path (3a) provided on said base plate (3) for controlling the lateral release operation, a release lever (19) acting indirectly or directly on said detent arm (13) for the intentional release of the heel clamp assembly, said mounting body being prevented from pivoting in the open position of said sole clamp (10) by a locking mechanism composed of a locking member (23) and a locking detent therefor, said locking member (23) being provided on a lever (22) biased by a spring (25) in the locking direction and mounted for pivoting about an axle pin (21) extending parallel to said transverse axle pin (9), said locking detent for said locking member (23) being formed by at least one recess (3c) in said base plate (3), said locking member (23) optionally also extending through an aperture (6a) formed in said swivel plate (6) above said recess (3c) of said base plate (3),
characterized in that said detent arm (13) comprises a cam face (13b) acting on said lever (22) at the location of a control section (24), said lever (22) being maintained in an unlocked position permitting said bearing block (7) to be laterally pivoted relative to said base plate (3), in any position of said detent arm (13) in which the latter is engaged below said detent nose (8).

2. A heel clamp assembly according to claim 1, characterized in that said cam face (13b) is formed as a concave surface on the side of said detent arm (13) facing towards said swivel plate (6).

3. A heel clamp assembly according to claims 1 and 2, characterized in that said lever (22) is a two-armed lever with its pivot axis (21) disposed at the forward portion of said swivel plate (6), its rearwards pointing arm (22a) carrying said locking member (23) and its forwards pointing arm (22b) having its top side provided with said control section (24) in the shape of a cam portion disposed at a location below said cam face (13b) of said detent arm (13).

4. A heel clamp assembly according to claims 1 and 2, characterized in that said lever (22') is a one-armed lever with its free end portion disposed below said cam face (13b') of said detent arm (13') in the closed state of the heel clamp assembly and provided with said control section (24') formed as a convex surface at its side facing towards said detent arm (13'), and that said free end portion carries a bolt member (26) pointing towards said base plate (3') and including said locking member (23'), which bolt member (26) may be of arcuate shape in lateral elevation with said axis (21) of said lever (22') as the center of curvature (figs. 4 to 6).

5. A heel clamp assembly according to claim 4, characterized in that as viewed from in front, said bolt member (26) is of inverted T-shaped configuration with its upright web (26a) having a longitudinal dimension greater than the thickness of said base and swivel plates (3' ,6') and being in engagement with said base and swivel plates (3', 6') in any position of the heel clamp assembly, and in that the height of its transverse flange acting as said locking member (23') substantially corresponds to the thickness of said base plate (3') (fig. 8).

6. A heel clamp assembly according to claims 1 and 5, characterized in that the transverse dimension of said aperture (6'a) of said swivel plate (6') substantially corresponds to that of said upright web (26a) of said bolt member (26) for the latter to extend through said swivel plate (6'), that said recess (3'c) of said base plate (3') is of circular arcuate shape so as to accommodate the maximum pivoting range of said bolt member (26) in unison with said swivel plate (6'), and that said transverse flange of said bolt member (26) acting as said locking member (23') has a curvature corresponding to said circular arcuate recess (3'c) of said base plate (3') for interlocking said swivel and base plates (3', 6') (fig. 7).

7. A heel clamp assembly according to claims 5 and 6, characterized in that the upwards facing edges of said locking member and the downwards facing edges of said recess of said base plate are chamfered.

8. A safety ski binding, particularly a heel clamp assembly, comprising a sole clamp (10) mounted for pivoting upwards about a transverse axle pin (9) on a mounting body consisting of a swivel plate (6") and a bearing block (7) fixedly connected thereto, a detent arm (13") biased by a release spring (16) and cooperating with a detent nose (8) provided at a fixed position on said bearing block, to prevent said sole clamp (10) from pivoting in the vertical direction, said mounting body being mounted on an upright axle pin (4) provided on a base plate (3") and acting as a journal, for pivoting in a plane extending at approximately right angles to the pivoting plane of said sole clamp (10), said mounting body being likewise lockable by virtue of said sole clamp (10) being formed with a detent element engaged in a curved cam path provided on said base plate (3") for controlling the lateral release operation of said base plate (3") and sole clamp (10) relative to one another, a release lever (19) acting indirectly or directly on said detent arm (13") for the intentional release of the heel clamp assembly, said mounting body being prevented from pivoting in the open position of said sole clamp (10) by a locking mechanism composed of a locking member (23") biased by a spring (25") in the locking direction, and a locking detent therefor, said locking detent for said locking member (23") being formed by at least one recess (3c") in said base plate (3"), said locking member (23") optionally also extending through an aperture (6a") formed in said swivel plate (6") above said recess (3c") of said base plate (3"), characterized in that said spring (25") acting on said locking member (23") is preferably a leaf spring, that this spring (25") at the same time acts as a retention member for said locking member (23"), and that said detent arm (13") is provieded with a cam face (13"b) acting on said spring (25") at the location of a control section (24"), so that said spring (25") is maintained in a disengaged state permitting said bearing block (7) to pivot laterally relative to said base plate (3") in any position of said detent arm (13") in which the latter is engaged below said detent nose (8) (fig. 9).

9. A heel clamp assembly according to claim 8, characterized in that said leaf spring acting as said spring (25") has its rear end secured on or in said swivel plate (6") adjacent said upright axle pin (4), and carries at its front end a bolt member (26") on which said locking member (23") is provided (fig. 9).

10. A heel clamp assembly according to claim 9, characterized in that said leaf spring acting as said spring (25") has its free end portion formed in a fork-shaped configuration and bent rearwards, and that this free end portion of said spring (25") encloses the upper end of said bolt member (26"), with the fork points of said spring (25") are anchored in slots (26"b) of said bolt member (26") (figs. 9 and 10).

11. A heel clamp assembly according to claim 9, characterized in that said bolt member (26") comprises a linearly extending longitudinal Web portion (26"a) adapted to be displaced relative to said swivel plate (6") substantially in a vertical plane (figs. 9 and 10).

## Revendications

1. Fixation de sécurité pour skis, en particulier talonnière munie d'un cale-semelle (10) monté à pivotement vers le haut, autour d'un axe transversal (9), sur un corps de base constitué d'une plaque pivotante (6) et d'un sabot de montage (7) relié rigidement à cette dernière, avec une biellette encliquetable (13) qui est chargée par un ressort de déclenchement (16), coopère avec un mentonnet d'encliquetage (8) assujetti au sabot de montage, et agit à l'encontre d'un pivotement du cale-semelle (10) dans le sens vertical, le corps de base étant disposé sur une plaque de base (3), avec faculté de pivotement autour d'un axe vertical (4) réalisé sous la forme d'un tourillon, dans un plan sensiblement perpendiculaire au plan de mouvement du cale-semelle (10), et étant également encrantable suite à la présence, sur le cale-semelle (10), d'un élément d'encliquetage (11) qui s'engage dans une piste de commande (3a) en forme de piste curviligne, ménagée sur la plaque de base (3), en vue de la commande du déclenchement latéral entre la plaque de base (3) et le cale-semelle (10), avec un levier de déclenchement (19) agissant indirectement ou directement sur la biellette encliquetable (13), en vue du déclenchement volontaire de la talonnière, le pivotement du corps de base étant empêché, lorsque le cale-semelle (10) est ouvert, par l'intermédiaire d'un système de blocage comprenant un organe de blocage (23) et la zone de réception de ce dernier, lequel organe de blocage (23) est prévu sur un levier (22) sollicité par un ressort (25) dans la direction du blocage, et disposé à pivotement autour d'un axe (21) s'étendant parallèlement à l'axe transversal (9), et la zone de réception pour cet organe de blocage (23) étant formée par au moins une échancrure (3c ) de la plaque de base (3), ledit organe de blocage (23) traversant éventuellement aussi une échancrure (6a) pratiquée dans la plaque pivotante (6), et située au-dessus de l'échancrure (3c) de la plaque de base (3), caractérisée par le fait que la biellette encliquetable (13) présente une surface de commande (13b) actionnant le levier (22) au voisinage d'une zone de commande (24), ledit levier (22) étant retenu, dans chaque position de la biellette encliquetable (13) dans laquelle cette dernière emprisonne par-dessous le mentonnet d'encliquetage (8), dans une position désencrantée autorisant un pivotement latéral sortant du sabot de montage (7) par rapport à la plaque de base (3).

2. Talonnière selon la revendication 1, caractérisée par le fait que la surface de commande (13b), sur la surface de la biellette encliquetable (13) tournée vers la plaque pivotante (6), est réalisée sous la forme d'une surface concave.

3. Talonnière selon les revendications 1 et 2, caractérisée par le fait que le levier (22), conçu à deux bras, repose par son axe (21) dans la partie antérieure de la plaque pivotante (6), son bras (22a) orienté vers l'arrière portant l'organe de blocage (23) et son bras (22b) orienté vers l'avant étant muni, à sa face supérieure, de la zone de commande (24) qui est réalisée sous la forme d'une came et vient s'appliquer dans la région située au-dessous de la surface de commande (13b) de la biellette encliquetable (13).

4. Talonnière selon les revendications 1 et 2, caractérisée par le fait que le levier (22') est conçu à un seul bras, la région extrême libre dudit bras étant située, dans la position fermée de la talonnière, au-dessous de la surface de commande (13'b) de la biellette encliquetable (13') et présentant, sur sa surface tournée vers ladite biellette encliquetable (13'), la zone de commande (24') de configuration convexe ; et par le fait que la région extrême libre porte un verrou (26) tourné vers la plaque de base (3') et renfermant l'organe de blocage (23'), lequel verrou (26) présente éventuellement, en élévation latérale, une courbure dont le centre est matérialisé par l'axe (21) du levier (22') (figures 4 à 6).

5. Talonnière selon la revendication 4, caractérisée par le fait que le verrou (26) revêt la forme d'un T inversé observé en élévation par-devant, la dimension longitudinale de la barre longitudinale (26a) étant supérieure à l'épaisseur des plaques de base et pivotante (3', 6'), et cette barre étant en prise avec lesdites plaques de base et pivotante (3', 6') dans chaque position de la talonnière ; et par le fait que la hauteur de la barre transversale, agissant comme un organe de blocage (23'), correspond pour l'essentiel à l'épaisseur de la plaque de base (3') (figure 8).

6. Talonnière selon les revendications 1 et 5, caractérisée par le fait que l'échancrure (6'a) de la plaque pivotante (6') présente sensiblement la dimension transversale de la barre longitudinale (26') du verrou (26), pour le passage à travers la plaque pivotante (6') ; par le fait que l'échancrure (3'c) de la plaque de base (3') est de conformation en arc de cercle, autorisant le pivotement maximal du verrou (26) avec la plaque pivotante (6') ; et par le fait que la barre transversale du verrou (26) conçue comme un organe de blocage (23') présente, en vue du blocage des plaques pivotante et de base (3' 6'), une courbure correspondant à l'échancrure en arc de cercle (3'c) de la plaque de base (3') (figure 7).

7. Talonnière selon les revendications 5 et 6, caractérisée par le fait que l'organe de blocage et l'échancrure de la plaque de base comportent, respectivement, des biseaux sur leurs arêtes situées en haut et en bas.

8. Fixation de sécurité pour skis, en particulier talonnière munie d'un cale-semelle (10) monté à pivotement vers le haut, autour d'un axe transversal (9), sur un corps de base constitué d'une plaque pivotante (6'') et d'un sabot de montage (7) relié rigidement à cette dernière, avec une biellette encliquetable (13'') qui est chargée par un ressort de déclenchement (16), coopère avec un mentonnet d'encliquetage (8) assujetti au sabot de montage, et agit à l'encontre d'un pivotement du cale-semelle (10) dans le sens vertical, le corps de base étant disposé sur une plaque de base (3''), avec faculté de pivotement autour d'un axe vertical (4) réalisé sous la forme d'un tourillon, dans un plan sensiblement perpendiculaire au plan de mouvement du cale-semelle (10), et étant également encrantable suite à la présence, sur le cale-semelle (10), d'un élément d'encliquetage qui s'engage dans une piste de commande en forme de piste curviligne, ménagée sur la plaque de base (3''), en vue de la commande du déclenchement latéral entre la plaque de base (3'') et le cale-semelle (10), avec un levier de déclenchement (19) agissant indirectement ou directement sur la biellette encliquetable (13''), en vue du déclenchement volontaire de la talonnière, le pivotement du corps de base étant empêché, lorsque le cale-semelle (10) est ouvert, par l'intermédiaire d'un système de blocage comprenant un organe de blocage (23'') sollicité par un ressort (25'') dans la direction du blocage, et la zone de réception dudit organe, la zone de réception pour cet organe de blocage (23'') étant formée par au moins une échancrure (3c'') de la plaque de base (3''), ledit organe de blocage (23'') traversant éventuellement aussi une échancrure (6a'') pratiquée dans la plaque pivotante (6''), et située au-dessus de l'échancrure (3c'') de la plaque de base (3''), caractérisée par le fait que le ressort (25'') sollicitant l'organe de blocage (23'') est de préférence une lame de ressort ; par le fait que ce ressort (25'') est simultanément réalisé en tant qu'organe de retenue de l'organe de blocage (23'') ; et par le fait que la biellette encliquetable (13'') présente une surface de commande (13''b) actionnant le ressort (25'') au voisinage d'une zone de commande (24''), ledit ressort (25'') étant retenu, dans chaque position de la biellette encliquetable (13'') dans laquelle cette dernière emprisonne par-dessous le mentonnet d'encliquetage (8), dans une position désencrantée autorisant un pivotement latéral sortant du sabot de montage (7) par rapport à la plaque de base (3'') (figure 9).

9. Talonnière selon la revendication 8, caractérisée par le fait que le ressort (25'') conçu comme une lame de ressort est respectivement fixé par son extrémité postérieure, au voisinage de l'axe vertical (4), sur ou dans la plaque pivotante (6'') et porte, à son extrémité antérieure, un verrou (26'') sur lequel l'organe de blocage (23'') est prévu (figure 9).

10. Talonnière selon la revendication 9, caractérisée par le fait que le ressort (25'') conçu comme une lame de ressort est de réalisation fourchue dans sa région extrême libre, et est recourbé vers l'arrière ; et par le fait que cette région extrême libre du ressort (25'') coiffe l'extrémité supérieure du verrou (26''), les fourchons dudit ressort (25'') étant ancrés dans des fentes (26''b) dudit verrou (26'') (figures 9 et 10).

11. Talonnière selon la revendication 9, caractérisée par le fait que le verrou (26'') présente une barre longitudinale (26''a) s'étendant rectilignement et mobile, pour l'essentiel, dans un plan vertical par rapport à la plaque pivotante (6'') (figures 9 et 10).
